# EUROPÄISCHE PATENTSCHRIFT

(11) **EP 1 002 892 B1**
(45) Veröffentlichungstag und Bekanntmachung des Hinweises auf die Patenterteilung: **19.12.2001**
(21) Anmeldenummer: 98121875.3
(22) Anmeldetag: 18.11.1998
(51) Int. Cl.: D03D 11/00, D21F 1/00

(54) **Textiles Flächengebilde**
Flat textile fabric
Article textile plat

(43) Veröffentlichungstag der Anmeldung: 24.05.2000
(73) Patentinhaber: Thomas Josef Heimbach Gesellschaft mit beschränkter Haftung & Co., D-52353 Düren (DE)
(72) Erfinder: Kaldenhoff, Ralf, Dr., 52072 Aachen (DE)
(74) Vertreter: Paul, Dieter-Alfred, Dipl.-Ing.

(56) Entgegenhaltungen:
- EP-A- 0 156 314
- EP-A- 0 164 434
- EP-A- 0 408 849
- EP-A- 0 432 413
- EP-A- 0 702 108
- EP-A- 0 794 283

## Beschreibung

Die Erfindung betrifft ein textiles Flächengebilde als oder für Papiermaschinenbespannungen, Transportbänder oder Filtermittel, gemäß dem Oberbegriff des Anspruchs 1.

Im Stand der Technik sind textile Flächengebilde bekannt, die aus zwei oder mehr übereinander angeordneten, als Gewebelagen ausgebildeten Textillagen gebildet sind, die grundsätzlich selbständige, gewebte Strukturen darstellen. Hierfür ist charakteristisch, daß jede Gewebelage sich kreuzende, miteinander verwobene Strukturfäden aufweist, also erste Strukturfäden, beispielsweise Kettfäden, und quer dazu zweite Strukturfäden, beispielsweise Schußfäden. Solche Gewebe finden insbesondere als Blattbildungssiebe im Blattbildungsbereich einer Papiermaschine Anwendung. Grundsätzlich sind sie jedoch auch geeignet, in anderen Bereichen einer Papiermaschine vorgesehen zu werden, wenn sie entsprechend angepaßt werden oder zusätzlich mit Faserauflagen versehen werden, um beispielsweise einen Faserfilz zu bilden. Daneben kommen sie auch als Transportbänder oder Filtermittel in Frage.

Technische Gewebe aus zwei oder mehr selbständigen Gewebelagen eröffnen die Möglichkeit, die Gewebelagen durch Wahl der Art, Anzahl, Dicke und Material der Strukturfäden und deren Bindungsmuster an die jeweiligen Anforderungen anzupassen. So ist es bei der Verwendung solcher Gewebe im Papiermaschinenbereich üblich, die für die Auflage der Papierbahn bestimmte Gewebelage aus feinen Strukturfäden mit einem solchen Bindungsmuster herzustellen, daß eine gute Faser- und Füllstoffretention erzielt und Markierungen der in diesem Bereich noch sehr empfindlichen Papierbahn vermieden werden, gleichzeitig aber auch die Entwässerung nicht wesentlich behindert wird. Bei der maschinenseitigen Gewebelage wird in der Regel eine geringere Anzahl von Strukturfäden verwendet, die einen größeren Durchmesser haben, um eine hohe Abriebfestigkeit und Dimensionsstabilität der Gesamtstruktur zu gewährleisten, also Längenausdehnungen und/oder Quereinschnürungen unter Beanspruchung zu vermeiden. Solche feinfädigen und grobfädigen Gewebelagen können auch mehrlagig ausgebildet sein.

Bei solchen auch Composite-Gewebe genannten technischen Geweben besteht ein Problem darin, die Gewebelagen untereinander zu verbinden. Dabei haben sich zwei grundsätzlich verschiedene Verbindungstechniken entwickelt.

Bei der ersten Verbindungstechnik werden zusätzliche Bindefäden verwendet, die in zwei benachbarte Gewebelagen einbinden. Sie gehören weder zur regulären Gewebebindung der einen Gewebelage noch zu der der anderen Gewebelage, bilden also keine Strukturfäden. Die Bindefäden können in Kett- oder in Schußrichtung verlaufen (vgl. US-A-4 987 929; US-A-5 518 042; US-A-5 709 250; EP-B-0 579 818; US-A-4 815 499; US-A-4 729 412, Fig. 1). In der DE-A-42 29 828 und EP-A-0 408 849 sind ebenfalls in einer Richtung verlaufende Bindefäden dargestellt und beschrieben, wobei die EP-A-0 408 849 eine paarweise Anordnung von jeweils zwei Bindefäden zeigt, die sich jeweils in den durch sie verbundenen Gewebelagen abwechseln. Beiläufig wird auch auf die Möglichkeit hingewiesen, Bindefäden sowohl in Längs- als auch in Querrichtung vorzusehen, ohne daß eine solche Anordnung näher erläutert oder gezeigt wird. Solche sich kreuzende Bindefäden sind jedoch explizit der EP-A -0 156 314 und DE-C-33 01 810 zu entnehmen. In beiden Fällen verbinden die Bindefäden die Gewebelagen nicht unmittelbar, sondern mittelbar unter Bildung einer elastischen Zwischenschicht zwischen den Gewebelagen, die ausschließlich aus den beiden Bindefadensystemen besteht.

Die vorbeschriebene Verbindungtechnik hat den Nachteil, daß in das Gewebe strukturfremde Fäden als Bindefäden eingewebt werden. Sie greifen unregelmäßig in das Bindungsmuster ein und stören dessen Gleichmäßigkeit, selbst wenn sie jeweils paarweise angeordnet werden (vgl. US-A-4 987 929; US-A-5 518 042; US-A-5 709 250; EP-A-0 408 849). Die Folge sind Ungleichmäßigkeiten in der Wasserabfuhr und Markierungen aufgrund von Dellenbildung (Dimpeleffekt) in der papierseitigen Oberfläche. Um diese Effekte möglichst gering zu halten, werden relativ dünne Bindefäden verwendet. Da die Bindefäden jedoch hohen Kräften und zudem Abrieb durch gegenseitige Verschiebung der Gewebelagen unterworfen sind, muß insoweit ein Kompromiß gefunden werden. Dies gilt auch für die Anzahl der Bindefäden, denn eine zu große Anzahl solcher Fäden würde die Entwässerung stören.

Bei der zweiten Art der Verbindungstechnik werden die Strukturfäden zumindest einer Gewebelage für die Verbindung der Gewebelagen herangezogen. Hierbei handelt es sich nicht um zusätzliche Fäden, sondern um solche, die integraler Bestandteil der jeweiligen Gewebelage sind. Beispiele hierfür sind der US-A-4 605 585, US-A-5 244 543, US-A-5 564 475, EP-B-0 224 276, US-A-4 501 303, US-A-Re.35, 777, EP-A-0 432 413 und EP-A-0 794 283 zu entnehmen. Bei den vier erstgenannten Dokumenten binden sämtliche strukturellen Längsfäden der papiertragenden Gewebelage in die darunterliegende Lage ein, Teilweise erfolgt die Einbindung in der Form, daß sich jeweils zwei benachbarte Bindestrukturfäden abwechseln (vgl. US-A-4 605 585; EP-B-0 224 276; EP-A-0 432 413). Bei dem Gewebe gemäß der US-A-Re.35,777 verlaufen die Bindestrukturfäden in Querrichtung.

Die drei oben zuletzt genannten Dokumente zeigen Gewebe, bei denen nur ein Teil der in einer Richtung verlaufenden Strukturfäden Bindestrukturfäden bilden, indem sie nicht nur in der papiertragenden Gewebelage einbinden, sondern auch in der maschinenseitigen Gewebelage. Dabei verlaufen jeweils zwei Bindestrukturfäden nebeneinander, bilden also ein Paar von Strukturfäden, wobei die Einbindung dergestalt ausgebildet ist, daß sie sich in beiden Gewebelagen abwechseln, d. h. wenn der eine Bindestrukturfaden in der ersten Gewebelage einbindet, bindet der zweite Bindestrukturfaden in der anderen Gewebelage ein. Die beiden Bindestrukturfäden kreuzen sich also im Innern des Gewebes. Dabei ist die Einbindung innerhalb der jeweiligen Gewebelage so getroffen, daß die dort einbindenden Abschnitte der ein Paar bildenden Bindestrukturfäden mit den nichtverbindenden Strukturfäden ein gewünschtes Bindungsmuster ergeben.

Auch diese Verbindungstechnik hat Nachteile. Werden zu viele oder sogar alle Strukturfäden einer Gewebelage als Bindestrukturfäden eingebunden, ergibt sich eine sehr unebene Oberfläche zumindest auf der Außenseite dieser Gewebelage. Werden nur wenige Strukturfäden als Bindestrukturfäden herangezogen, ist die Verbindung der Gewebelagen nicht fest genug, so daß es zu Relativbewegungen zwischen den Gewebelagen kommt. Dies hat wiederum eine innere Reibung zur Folge, die zu vorzeitigem Verschleiß mit der Gefahr der Delamination führt. Außerdem werden dann die Bindestrukturfäden so hoch auf Zug beansprucht, daß es auch hierbei zu Dellenbildungen mit der Gefahr der Entstehung von Markierungen in der Papierbahn kommt.

Zwar ist in der schon oben genannten EP-A-0 432 413 auch ein Hinweis enthalten, daß das darin offenbarte Papiermaschinensieb auch eine Kombination aus quer- und längsverlaufenden Bindefäden aufweisen kann. Wie dies im einzelnen aussehen könnte, ist jedoch nicht näher beschrieben.

Der Erfindung liegt die Aufgabe zugrunde, ein textiles Flächengebilde mit wenigstens zwei selbständigen Lagen so zu gestalten, daß einerseits eine feste Verbindung der Lagen mit hoher Dimensionsstabilität erzielbar ist, andererseits aber eine sehr gleichmäßige Oberfläche erhalten wird.

Diese Aufgabe wird erfindungsgemäß dadurch gelöst, daß die zweiten Bindefäden Bindestrukturfäden bilden und Gruppen von jeweils benachbarten zweiten Bindestrukturfäden vorhanden sind und sich in diesen Gruppen die Bindestrukturfäden in zumindest einer Textillage in ihrer Erstreckungsrichtung gesehen abwechseln und daß die nichtverbindenden Strukturfäden in zumindest einer Gewebelage nicht miteinander verwebt sind.

Grundgedanke der Erfindung ist es somit, in beiden Richtungen Gruppen von Bindestrukturfäden vorzusehen, wobei die Bindestrukturfäden innerhalb der Gruppen sich jeweils in ihrer Erstreckungsrichtung gesehen abwechseln und wobei ferner diejenigen Strukturfäden, die keine Bindestrukturfäden bilden, in zumindest einer Gewebelage nicht miteinander verwebt sind, also Fadengelege bilden, wenn man sich die Bindestrukturfäden wegdenkt.

Die Einbindung dieser Bindestrukturfäden kann sich - jeweils - auf zwei benachbarte Textillagen beschränken. Soweit mehr als zwei Textillagen vorhanden sind, können die Bindestrukturfäden aber auch mehr als zwei Textillagen oder sogar alle Textillagen einbinden. In allen Fällen ist die Möglichkeit eröffnet, eine wesentlich höhere Anzahl von Anbindungspunkten zwischen den Textillagen herzustellen und hierdurch die Kräfte auf die Textillagen gleichmäßiger zu verteilen. Dies hat eine ebenere Oberfläche zur Folge, was insbesondere beim Einsatz in einer Papiermaschine wegen der ansonsten vorhandenen Markierungsgefahr vorteilhaft ist. Die Festigkeit der Verbindung kann durch Materialwahl und Art der Einbindung der Bindestrukturfäden entsprechend den jeweiligen Anforderungen gewählt werden. Auf jeden Fall kann die Relativbewegung zwischen den Textillagen durch eine festere Verbindung deutlich reduziert werden. Dies wiederum hat wegen der geringeren inneren Reibung eine wesentliche Verlängerung der Lebensdauer zur Folge. Hinzu kommt die gute Dimensionsstabilität in beiden Richtungen. Auch die Widerstandsfähigkeit bei einer Reinigung mit einem Hochdruckwasserstrahl ist verbessert.

Ferner ist von Vorteil, daß durch die Aufteilung der Anbindungspunkte in beide Richtungen eine wesentlich verbesserte Variationsbreite bezüglich der Gestaltung des textilen Flächengebildes und der einzelnen Textillagen besteht. Das Flächengebilde kann an den jeweiligen Einsatzzweck optimal angepaßt werden. Die notwendigen mechanischen Eigenschaften des Flächengebildes können weitgehend unabhängig von den weiteren anwendungsspezifischen Eigenschaften eingestellt werden, die durch seinen Einsatz beispielsweise als Papiermaschinensieb, Filtermittel oder dergleichen bedingt sind. So kann bei einem Einsatz als Blattbildungssieb Rücksicht auf eine gute Retention und Wasserabfuhr genommen werden, ohne daß hierdurch Festigkeitsnachteile in Kauf genommen werden müssen.

In Ausbildung der Erfindung ist vorgesehen, daß sich die Bindestrukturfäden in den Textillagen, die sie verbinden, in jeder Gruppe in ihrer Erstreckungsrichtung gesehen abwechseln. Es werden also sämtliche Bindestrukturfäden zum Verbinden der Textillagen herangezogen, und zwar in der weise, daß sie sich in allen Textillagen abwechseln.

In weiterer Ausbildung der Erfindung ist vorgesehen, daß die Gruppen der sich in einer Richtung erstreckenden Bindestrukturfäden mit sich in dieser Richtung erstreckenden nichtverbindenden Strukturfäden abwechseln, wobei entsprechendes auch für die Gruppen der sich in der anderen Richtung erstreckenden Bindestrukturfäden vorgesehen sein kann. Dabei kann die Anzahl der nichtverbindenden Strukturfäden zwischen zwei Gruppen von Bindestrukturfäden den jeweiligen Anforderungen insbesondere mit Blick auf die Festigkeit der Verbindung der Textillagen angepaßt sein, d. h. es können ein oder mehrere nichtverbindende Strukturfäden vorhanden sein. Daneben besteht auch die Möglichkeit, mehrere sich in einer Richtung erstreckende Gruppen von Bindestrukturfäden benachbart zueinander verlaufen zu lassen. Es kann auch eine ungerade Anzahl von Bindestrukturfäden zwischen zwei nichtverbindenden Strukturfäden vorhanden sein, wobei nur ein Teil dieser Bindestrukturfäden eine Gruppe im oben beschriebenen Sinn bilden, d. h. sich in einer Gewebelage abwechseln.

Nach einem weiteren Merkmal der Erfindung ist vorgesehen, daß die nichtverbindenden Strukturfäden in ihrer Gewebelage nicht miteinander verwebt sind, die Einbindung in die Gewebelage also über die Bindestrukturfäden erfolgt. Bei gedanklicher Weglassung der Bindestrukturfäden liegen die nichtverbindenden Strukturfäden lediglich als Fadengelege vor. Entsprechendes kann umgekehrt auch für die Bindestrukturfäden gelten, d. h. bei gedanklicher Weglassung der nichtverbindenden Strukturfäden verbleibt dann auch insoweit nur ein Fadengelege.

Eine bevorzugte Ausbildung besteht darin, daß in der bzw. in wenigstens einer Gewebelage die dort einbindenden Abschnitte der Bindestrukturfäden und der nichtverbindenden Strukturfäden ein einheitliches und bindungskonformes Bindungsmuster ergeben. Darunter ist eine Einbindung der eine Gruppe bildenden Bindestrukturfäden zu verstehen, die in der betreffenden Gewebelage einem durchgehenden Strukturfaden entspricht, der mit dem Bindungsmuster der nichtverbindenden Strukturfäden ein gleichmäßiges Warenbild ergibt. Dies hat den Vorzug, daß die betreffende Oberfläche des Gewebes entsprechend gleichmäßig strukturiert ist, also kaum erkennen läßt, daß in einer Ebene senkrecht zur Oberfläche zwei oder mehr Bindestrukturfäden sich so abwechseln, daß in der Draufsicht der Eindruck eines einzelnen, durchgehenden Strukturfadens in bindungskonformer Einbindung entsteht. Sofern eine möglichst glatte Oberfläche erwünscht ist, wie auf der papiertragenden Seite eines Papiermaschinensiebes oder eines Filtersiebes, versteht es sich, daß diese Art des Bindungsmusters auf wenigstens einer Außenseite als Gewebe verwirklicht sein sollte.

Bei dem erfindungsgemäßen textilen Flächengebilde können in an sich bekannter Weise alle Textillagen als Gewebelagen ausgebildet sein. Es besteht jedoch auch die Möglichkeit, einen Teil der Textillagen als nichtgewebte Fadengebilde zu gestalten, insbesondere als Fadengelege mit sich kreuzenden Strukturfäden.

Der Grundgedanke der Erfindung ist zudem nicht beschränkt auf bestimmte Bindungen. Es kommen alle Bindungen in Frage, die für technische Gewebe herstellbar sind, wie Leinwandbindung, Atlasbindung, Köperbindung etc. Es ist gerade ein Vorzug des erfindungsgemäßen Gewebes, daß durch die Vielzahl der Anbindungspunkte zwischen den Textillagen die Freiheit für die Gestaltung der einzelnen Textillagen an sich insbesondere hinsichtlich der Bindungen sehr groß ist.

Auch bezüglich der Geometrie der Fäden gibt es keine Einschränkungen, d. h. es kommen Strukturfäden runden, rechteckigen, ovalen, etc. Querschnitts in Frage. Dem Grundgedanken der Erfindung steht es auch nicht entgegen, für die Bindestrukturfäden andere Querschnittsgeometrien und Querschnittsflächen zu verwenden als für die nichtverbindenden Strukturfäden. Auch steht es frei, die Anzahl der Anbindungspunkte in der einen Richtung unterschiedlich zu der Anzahl in der anderen Richtung vorzusehen. Die Anzahl der Strukturfäden kann in der einen und in der anderen Richtung - für jede Gewebelage getrenntentsprechend den jeweiligen Anforderungen angepaßt werden.

Es versteht sich ferner, daß Strukturfäden verschiedenster Art verwendet werden können, beispielsweise Monofilamente, Multifilamente, Fasergarne etc. Sie können auch miteinander kombiniert sein, um die jeweiligen vorherrschenden Eigenschaften zur Geltung zu bringen.

In gleicher Weise gilt dies auch für Wahl des Materials der Strukturfäden. Hier kommen alle Materialien in Frage, die beispielsweise für Fäden in Papiermaschinenbespannungen, Förderbändern oder Filtersieben vorgeschlagen worden sind, also insbesondere thermoplastische Kunststoffäden. Der Grundgedanke der Erfindung läßt auch hier jede Freiheit, das für den jeweiligen Zweck geeignete Material auszusuchen, wobei auch verschiedene Materialien miteinander kombiniert werden können, beispielsweise in der Weise, daß für die Bindestrukturfäden aufgrund deren Zugbelastung hochfestes und dehnungsarmes Material verwendet wird, während für die anderen Strukturfäden eine an deren jeweilige Aufgabe angepaßtes Material verwendet wird.

In der Zeichnung ist die Erfindung anhand eines Ausführungsbeispiels näher veranschaulicht. Es zeigen:
- Fig. 1: eine Draufsicht auf einen Ausschnitt der oberen Lage eines Papiermaschinengewebes für den Blattbildungsbereich einer Papiermaschine mit Teilausschnitt, der die untere Lage zeigt;
- Fig. 2: einen Längsschnitt durch das Papiermaschinengewebe gemäß Fig. 1 in der Ebene A-A;
- Fig. 3: einen Querschnitt durch das Papiermaschinengewebe gemäß Fig. 1 in der Ebene B-B.

Das in den Figuren dargestellte Papiermaschinengewebe 1 besteht aus einer oberen Gewebelage 2 und einer unteren Gewebelage 3.

In dem Ausschnitt, der die obere Gewebelage 2 zeigt, sind Längsstrukturfäden 4-14 dargestellt, die sich in Maschinenlaufrichtung (Pfeil C) erstrecken, d. h. in einer Richtung, in der das Papiermaschinengewebe 1 nach Installation in der Papiermaschine umläuft. Quer zu den Längsstrukturfäden 4-14 erstrecken sich Querstrukturfäden 15-22, und zwar über die gesamte Breite des hier nur ausschnittsweise dargestellten Papiermaschinengewebes 1. Die Längsstrukturfäden 4-14 und die Querstrukturfäden 15-22 sind ausschließlich in der oberen Gewebelage 2 eingebunden.

Zwischen jeweils zwei Längsstrukturfäden 4-14 erstrecken sich Gruppen von Längsbindestrukturfäden, sämtlich in Figur 1 beispielhaft mit 23, 24 bezeichnet, wobei jede Gruppe aus einem Paar von zwei Längsbindestrukturfäden 23, 24 besteht. In analoger Weise verlaufen zwischen jeweils zwei Querstrukturfäden 15-22 zwei eine Gruppe bzw. ein Paar bildende Querbindestrukturfäden, sämtlich beispielhaft mit 25, 26 bezeichnet. Die Längsbindestrukturfäden 23, 24 und die Querbindestrukturfäden 25, 26 binden sowohl in die obere Gewebelage 2 als auch in die untere Gewebelage 3 ein. Die Einbindung in die obere Gewebelage 2 ist dabei so getroffen, daß die Längsstrukturfäden 4-14 und die Querstrukturfäden 15-22 lediglich als Fadengelege vorliegen, wenn die Längsbindestrukturfäden 23, 24 und die Querbindestrukturfäden 25, 26 gedanklich entfernt werden. Umgekehrt gilt dies auch für die Längsbindestrukturfäden 23, 24 und die Querbindestrukturfäden 25, 26, d. h. auch sie bilden lediglich ein Fadengelege, wenn die Längsstrukturfäden 4-14 und die Querstrukturfäden 15-22 gedanklich weggelassen werden.

In dem Ausschnitt, der die untere Gewebelage 3 zeigt, ist die obere Gewebelage 2 nicht eingezeichnet, um die untere Gewebelage 3 erkennbar zu machen. Es sind auch die Längsund Querbindestrukturfäden 23, 24, 25, 26 weggelassen. Die untere Gewebelage 3 besteht ebenfalls aus Querstrukturfäden - in Figur 1 mit 27-30 bezeichnet - und aus Längsstrukturfäden - in Figur 1 mit 35-39 bezeichnet.

Fig. 2 zeigt den Verlauf eines Paares von Längsbindestrukturfäden 23, 24 in der Ebene A-A gemäß Figur 1. Dabei sind von den Gewebelagen 2, 3 ansonsten nur die Querstrukturfäden 15-22 der oberen Lage 2 und die Querstrukturfäden 27-34 der unteren Gewebelage 3 sowie die Paare von im wesentlichen übereinander verlaufenden Querbindestrukturfäden 25, 26 zu sehen, während die Längsstrukturfäden 4-14 weggelassen sind. Der vordere Längsbindestrukturfaden 23 (durchgezogen gezeichnet) bindet jeweils in der oberen Gewebelage 2 mit zwei Querstrukturfäden 15-22 oben und jeweils zwischen zwei Querstrukturfäden 15-22 mit einem Querbindestrukturfaden 26 unten ein, bevor er in das Gewebeinnere eintaucht und mit einem Querstrukturfaden 27-34 in der unteren Gewebelage 3 einbindet. Danach geht er wieder durch das Gewebeinnere zur oberen Gewebelage 2 und bindet dort wieder mit zwei Querstrukturfäden 15-22 und dazwischen mit einem Querbindestrukturfaden 26 ein. Der dahinter liegende Längsbindestrukturfaden 24 (gestrichelt gezeichnet) bindet in der gleichen Weise wie der Längsbindestrukturfaden 23 ein, jedoch derart versetzt, daß der Längsbindestrukturfaden 24 in der oberen Gewebelage 2 einbindet, wenn der Längsbindestrukturfaden 23 in der unteren Gewebelage 3 einbindet. Die Längsbindestrukturfäden 23, 24 kreuzen sich folglich im Gewebeinneren. Auf diese Weise wechseln sich die Abschnitte der Längsbindestrukturfäden 23, 24 in der jeweiligen Gewebelage 2, 3 regelmäßig ab.

Der Wechsel geschieht in beiden Gewebelagen 2, 3 derart, daß sich in jeder Gewebelage 2, 3 die jeweils dort eingebundenen Abschnitte der Längsbindestrukturfäden 23, 24 ergänzen, und zwar so, daß keine Überschneidungen der Abschnitte und auch keine Lücken zwischen den Abschnitten entstehen. Der aneinandergereihte Verlauf der Abschnitte entspricht dem Verlauf der benachbarten Längsstrukturfäden 13, 14, jedoch nach Art einer Leinwandbindung in Längsrichtung versetzt. Die Abschnitte der Längsbindestrukturfäden 23, 24 sind also - wie Fig. 1 zeigt - bindungskonform. Daß die Abschnitte nicht von einem, sondern von zwei Längsbindestrukturfäden 23, 24 gebildet werden, ist in der Draufsicht gemäß Figur 1 lediglich an den leichten Querversetzungen der Abschnitte zu erkennen und ist durch unterschiedliche Schraffuren verdeutlicht.

Entsprechend der Leinwandbindestruktur weicht der Verlauf der Querbindestrukturfäden 25, 26 nicht von dem der Längsbindestrukturfäden 23, 24 ab, wie Fig. 3 erkennen läßt. Auch hier wechseln sich der vorn liegende Querbindestrukturfaden 25 mit dem hinten liegenden Querbindestrukturfaden 26 zwischen den beiden Gewebelagen 2, 3 ab, d. h. die ein Paar bildenden Querbindestrukturfäden 25, 26 befinden sich im wesentlichen übereinander und kreuzen sich im Gewebeinneren. Dabei bindet jeweils ein Querbindestrukturfaden 25 bzw. 26 mit einem Längsstrukturfaden 35-45 in der unteren Gewebelage 3 ein und geht dann durch das Gewebeinnere zur oberen Gewebelage 2 und bindet dort mit zwei Längsstrukturfäden 4-14 und dazwischen mit einem Längsbindestrukturfaden 23, 24 ein. Wie bei den Längsbindestrukturfäden 23, 24 ergänzen sich die Abschnitte der Querbindestrukturfäden 25, 26 in der oberen Gewebelage 2 in der Weise, daß die aneinandergereihten Abschnitte bindungskomform mit den Querstrukturfäden 15-22 einbinden, also in der Draufsicht gemäß Figur 1 ein Warenbild gleich einer Leinwandbindung entsteht. Daß die Abschnitte von zwei Querbindestrukturfäden 25, 26 gebildet werden, ist an den leichten Längsversetzungen der Abschnitte, verdeutlicht durch unterschiedliche Schraffuren, zu erkennen.

## Patentansprüche

1. Textiles Flächengebilde als oder für Papiermaschinenbespannungen (1), Transportbänder oder Filtermittel, mit wenigstens zwei Textillagen (2, 3), von denen wenigstens eine Textillage eine Gewebelage (2, 3) mit ersten Strukturfäden (4-14, 23, 24, 35-45), die in einer Richtung verlaufen, und mit zweiten Strukturfäden (15-22, 25, 26, 27-34) ist, die quer dazu verlaufen, wobei Gruppen von jeweils benachbarten ersten Strukturfäden als erste Bindestrukturfäden (23, 24) in wenigstens zwei Textillagen (2, 3) derart einbinden, daß sie sich in zumindest einer Textillage (2, 3) in ihrer Erstreckungsrichtung gesehen abwechseln, und wobei parallel zu den zweiten Strukturfäden zweite Bindefäden (25, 26) in wenigstens zwei Textillagen einbinden, **dadurch gekennzeichnet, daß** die zweiten Bindefäden Bindestrukturfäden bilden und Gruppen von jeweils benachbarten zweiten Bindestrukturfäden (25, 26) vorhanden sind und sich in diesen Gruppen die Bindestrukturfäden (25, 26) in zumindest einer Textillage (2, 3) in ihrer Erstreckungsrichtung gesehen abwechseln und daß die nichtverbindenden Strukturfäden (4-14, 15-22) in zumindest einer Gewebelage (2) nicht miteinander verwebt sind.

2. Flächengebilde nach Anspruch 1, **dadurch gekennzeichnet, daß** sich die Bindestrukturfäden (23, 24; 25, 26) in den Textillagen (2, 3), die sie verbinden, in jeder Gruppe in ihrer Erstreckungsrichtung gesehen abwechseln.

3. Flächengebilde nach Anspruch 1 oder 2, **dadurch gekennzeichnet, daß** die Gruppen der sich in einer Richtung erstreckenden Bindestrukturfäden (23, 24) mit sich in dieser Richtung erstreckenden nichtverbindenden Strukturfäden (4-14) abwechseln.

4. Flächengebilde nach Anspruch 3, **dadurch gekennzeichnet, daß** auch die Gruppen der sich in der anderen Richtung erstreckenden Bindestrukturfäden (25, 26) mit sich in dieser Richtung erstreckenden nichtverbindenden Strukturfäden (15-22) abwechseln.

5. Flächengebilde nach einem der Ansprüche 1 bis 4, **dadurch gekennzeichnet, daß** jeweils mehrere nichtverbindende Strukturfäden benachbart zueinander verlaufen.

6. Flächengebilde nach einem der Ansprüche 1 bis 5, **dadurch gekennzeichnet, daß** mehrere, sich in einer Richtung erstreckende Gruppen von Bindestrukturfäden benachbart zueinander verlaufen.

7. Flächengebilde nach einem der Ansprüche 1 bis 6 mit Ausnahme des Anspruchs 4, **dadurch gekennzeichnet, daß** die Gewebelage bzw. zumindest eine der Gewebelagen in einer Richtung ausschließlich Bindestrukturfäden aufweist.

8. Flächengebilde nach einem der Ansprüche 1 bis 7, **dadurch gekennzeichnet, daß** die Bindestrukturfäden (23, 24, 25, 26) in ihrer Gewebelage (2) nicht miteinander verwebt sind.

9. Flächengebilde nach einem der Ansprüche 1 bis 8,
**dadurch gekennzeichnet, daß** in der bzw. in wenigstens einer Gewebelage (2, 3) die dort einbindenden Abschnitte der Bindestrukturfäden (23, 24, 25, 26) und der nichtverbindenden Strukturfäden (4-14, 15-22, 27-37, 38-48) ein einheitliches und bindungskonformes Bindungsmuster ergeben.

10. Flächengebilde nach Anspruch 9, **dadurch gekennzeichnet, daß** die nichtverbindenden Strukturfäden (4-14, 15-22, 27-34, 34-45) und die Bindestrukturfäden (23, 24, 25, 26) auf wenigstens einer Außenseite des Flächengebildes (1) ein einheitliches Bindungsmuster ausbilden.

11. Flächengebilde nach einem der Ansprüche 1 bis 10, **dadurch gekennzeichnet, daß** alle Textillagen als Gewebelagen (2, 3) ausgebildet sind.

12. Flächengebilde nach einem der Ansprüche 1 bis 11, **dadurch gekennzeichnet, daß** wenigstens eine Textillage als nichtgewebte Textillage, insbesondere als Fadengelege mit sich kreuzenden Strukturfäden, ausgebildet ist.

## Claims

1. A flat textile structure as or for paper-making machine coverings (1), conveyor belts or filtration means, having at least two textile layers (2, 3), of which at least one textile layer is a layer of woven fabric (2, 3) having first structural threads (4-14, 23, 24, 35-45), which run in one direction, and second structural threads (15-22, 25, 26, 27-34), which run at right angles thereto, in which groups of respectively adjacent first structural threads, as first binding structural threads (23, 24), bind into at least two textile layers (2, 3) in such a way that, in at least one textile layer (2, 3), they alternate when viewed in their direction of extension, and in which, parallel to the second structural threads, second binding threads (25, 26) bind into at least two textile layers, **characterized in that** the second binding threads form binding structural threads and there are groups of respectively adjacent second binding structural threads (25, 26) and in these groups the binding structural threads (25, 26) alternate in at least one textile layer (2, 3) when viewed in their direction of extension, and **in that**, in at least one fabric layer (2), the non-linking structural threads (4-14, 15-22) are not interwoven with one another.

2. A flat structure according to Claim 1, **characterized in that** the binding structural threads (23, 24; 25, 26) in the textile layers (2, 3), which they link, alternate in each group when viewed in their direction of extension.

3. A flat structure according to Claim 1 or 2, **characterized in that** the groups of binding structural threads (23, 24) extending in one direction alternate with non-linking structural threads (4-14) extending in this direction.

4. A flat structure according to Claim 3, **characterized in that** the groups of binding structural threads (25, 26) extending in the other direction also alternate with non-linking structural threads (15-22) extending in this direction.

5. A flat structure according to one of Claims 1 to 4, **characterized in that** in each case several non-linking structural threads run adjacent to one another.

6. A flat structure according to one of Claims 1 to 5, **characterized in that** several groups of binding structural threads extending in one direction run adjacent to one another.

7. A flat structure according to one of Claims 1 to 6 with the exception of Claim 4, **characterized in that** the fabric layer or at least one of the fabric layers has exclusively binding structural threads in one direction.

8. A flat structure according to one of Claims 1 to 7, **characterized in that** the binding structural threads (23, 24, 25, 26) are not interwoven with one another in their fabric layer (2).

9. A flat structure according to one of Claims 1 to 8, **characterized in that** in the fabric layer or in at least one fabric layer (2, 3) the portions of the binding structural threads (23, 24, 25, 26) binding therein and the non-linking structural threads (4-14, 15-22, 27-37, 38-48) produce a uniform and conforming weave pattern.

10. A flat structure according to Claim 9, **characterized in that** the non-linking structural threads (4-14, 15-22, 27-34, 34-45) and the binding structural threads (23, 24, 25, 26) form a uniform weave pattern on at least one external side of the flat structure (1).

11. A flat structure according to one of Claims 1 to 10, **characterized in that** all the textile layers are formed as fabric layers (2, 3).

12. A flat structure according to one of Claims 1 to 11, **characterized in that** at least one textile layer is formed as a non-woven textile layer, and in particular as a yarn structure with intersecting structural threads.

## Revendications

1. Article textile plat servant en tant que ou pour des entoilages pour machines à papier (1), bandes transporteuses ou moyens de filtrage, comprenant au moins deux épaisseurs textiles (2, 3) dont au moins une est une épaisseur de tissu (2, 3) présentant des premiers fils de structure (4-14, 23, 24, 35-45) s'étendant dans une direction et des seconds fils de structure (15-22, 25, 26, 27-34) s'étendant transversalement par rapport aux précédents, sachant que des groupes de premiers fils de structure adjacents sont liés en tant que premiers fils de structure de liage (23, 24) dans au moins deux épaisseurs textiles (2, 3) de telle manière qu'ils alternent dans au moins une épaisseur textile (2, 3) du point de vue de la direction de leur étendue, et sachant que, parallèlement aux seconds fils de structure, des seconds fils de liage (25, 26) sont liés dans au moins deux épaisseurs textiles, **caractérisé en ce que** les seconds fils de liage forment des fils de structure de liage et **en ce qu'**il y a des groupes de seconds fils de structure de liage adjacents (25, 26) et **en ce que** dans ces groupes, les fils de structure de liage (25, 26) alternent dans au moins une épaisseur textile (2, 3) du point de vue de la direction de leur étendue, et **en ce que** les fils de structure n'assurant pas de liaison (4-14, 15-22) ne sont pas tissés entre eux dans au moins une épaisseur de tissu (2).

2. Article textile plat selon la revendication 1, **caractérisé en ce que**, dans les épaisseurs textiles (2, 3) qu'ils lient, les fils de structure de liage (23, 24, ; 25, 26) alternent dans chaque groupe du point de vue de la direction dans laquelle ils s'étendent.

3. Article textile plat selon la revendication 1 ou 2, **caractérisé en ce que** les groupes des fils de structure de liage (23, 24) s'étendant dans une direction alternent avec des fils de structure n'assurant pas de liaison (4, 14) s'étendant dans cette même direction.

4. Article textile plat selon la revendication 3, **caractérisé en ce que** les groupes des fils de structure de liage (25, 26) s'étendant dans l'autre direction alternent également avec des fils de structure n'assurant pas de liaison (15-22) s'étendant dans cette même direction.

5. Article textile plat selon l'une des revendications 1 à 4, **caractérisé en ce que** plusieurs fils de structure n'assurant pas de liaison s'étendent chaque fois à proximité les uns des autres.

6. Article textile plat selon l'une des revendications 1 à 5, **caractérisé en ce que** plusieurs groupes de fils de structure de liage s'étendant dans une direction sont disposés à proximité les uns des autres.

7. Article textile plat selon l'une des revendications 1 à 6 à l'exclusion de la revendication 4, **caractérisé en ce que** l'épaisseur de tissu ou tout au moins une des épaisseurs de tissu présente dans une direction uniquement des fils de structure de liage.

8. Article textile plat selon l'une des revendications 1 à 7, **caractérisé en ce que** les fils de structure de liage (23, 24, 25, 26) ne sont pas tissés entre eux dans leur épaisseur de tissu (2).

9. Article textile plat selon l'une des revendications 1 à 8, **caractérisé en ce que**, dans la ou dans au moins une épaisseur de tissu (2, 3), les segments des fils de structure de liage (23, 24, 25, 26) et des fils de structure n'assurant pas de liaison (4-14, 15-22) qui s'y lient forment un type d'armure uniforme.

10. Article textile plat selon la revendication 9, **caractérisé en ce que** les fils de structure n'assurant pas de liaison (4-14, 15-22, 27-34, 34-45) et les fils de structure de liage (23, 24, 25, 26) forment au moins sur une face extérieure de l'article textile plat (1) un type d'armure uniforme.

11. Article textile plat selon l'une des revendications 1 à 10, **caractérisé en ce que** toutes les épaisseurs textiles sont réalisées sous forme d'épaisseurs de tissu (2, 3).

12. Article textile plat selon l'une des revendications 1 à 11, **caractérisé en ce qu'**au moins une épaisseur textile est réalisée en tant qu'épaisseur textile non tissée, notamment en tant qu'ensemble de fils de structure qui s'entrecroisent.
